# FASCICULE DE BREVET EUROPEEN

(11) **EP 0 498 688 B1**
(45) Date de publication et mention de la délivrance du brevet: **12.10.1994**
(21) Numéro de dépôt: 92400180.3
(22) Date de dépôt: 24.01.1992
(51) Int. Cl.: B65D 81/06, B65D 5/00

(54) **Boîte pour le conditionnement d'objets, notamment d'une bouteille**
Schachtel für die Verpackung von Gegenständen, insbesondere für Flaschen
Box for the packaging of objects, especially for bottles

(30) Priorité: 04.02.1991 FR 9101213
(43) Date de publication de la demande: 12.08.1992
(73) Titulaire: ETABLISSEMENTS CH. WAUTERS ET FILS SOCIETE ANONYME:, F-91140 Villebon sur Yvette (FR)
(72) Inventeur: Wauters, Jacques, F-93100 Montreuil (FR)
(74) Mandataire: Vander-Heym, Serge

(56) Documents cités:
- WO-A-88/10214
- WO-A-89/02860
- FR-A- 1 527 335
- FR-A- 2 377 341
- US-A- 4 658 567

## Description

La présente invention est relative à une boîte d'emballage du genre de celles susceptibles de contenir un objet, tel qu'une bouteille, dont les formes sont très différentes de celles de ladite boîte.

Pour de tels objets, le problème qui se pose consiste à les immobiliser dans la boîte tout en les protégeant.

Ainsi, on connaît une boîte se présentant sous une forme prismatique et comportant intérieurement une cale, occupant le fond de la boîte et formant, par sa face visible,un berceau dans lequel on dispose l'objet.

Deux modes de réalisation de cette cale sont connus :
Le premier consiste à réaliser la cale en polystyrène expansé. Cette matière est peu onéreuse et résiste bien à l'écrasement tout en étant légère. Toutefois son aspect est peu avantageux, ce qui constitue un inconvénient très important pour des boîtes devant contenir des produits de luxe. Il faut signaler, de plus, que cette matière ne se prête pas au procédé de décoration dénommé floquage qui donne aux surfaces traitées un aspect de velours.

Le second consiste à réaliser la cale à partir d'une feuille de matière plastique thermoformée. Les feuilles thermoformables se prêtent très bien au floquage. Il faut toutefois signaler que les cales, ainsi réalisées, sont fragiles et ne se prêtent pas au conditionnement d'objet lourds tels que des bouteilles. De plus, ces cales sont onéreuses en raison de la matière utilisée.

Le document WO-A-88/10214 décrit une boîte revêtue, intérieurement, d'un doublage isotherme, mais cette boîte ne comporte pas de cale formant un berceau de réception de l'objet.

Le document US-A-4658567 décrit un procédé de fabrication d'un berceau constitué par une masse centrale enveloppée dans une feuille réalisée en une matière de densité élevée, la dite masse comportant des inserts . Le procédé consistant à enrober totalement la masse centrale est onéreux.

La présente invention, qui remédie à ces inconvénients, est relative à une boîte comportant , intérieurement, une cale de maintien et est caractérisée en ce que la cale est réalisée en deux parties, l'une desdites parties étant constituée par un bloc de polystyrène expansé tandis que l'autre partie est réalisée à partir d'une feuille en matière plastique thermoformable et épouse le relief de ladite première partie sur laquelle elle repose, des moyens étant prévus pour maintenir les deux parties de la cale dans la boîte.

De cette facon, la cale de l'invention présente les avantages des cales connues, sans en présenter les inconvénients.

D'autres avantages et caractéristiques de l'invention ressortiront mieux par la description qui va suivre faite en se référant aux dessins annexés, à titre d'exemple indicatif seulement, sur lesquels :
- la figure 1 est une vue en coupe transversale d'une boîte conforme à l'invention;
- la figure 2 est une vue en coupe, effectuée selon la ligne II-II de la figure 1;
- la figure 3 est une vue, analogue à la figure 1, montrant un autre mode de réalisation.

En se reportant aux dessins, on voit que la boîte 1 affecte une forme prismatique et présente un fond 2 et des faces latérales 3 et 4.

Selon l'invention, la cale est réalisée en deux parties 5 et 6.

La partie 5 est formée par un bloc, réalisé de préférence en polystyrène expansé, qui repose sur le fond 2. La face supérieure 5a du bloc 5 est évidée pour former un berceau de réception de l'objet B à conditionner.

La partie 6 repose sur le bloc 5 et elle épouse le relief de sa face 5a. La partie 6 est réalisée à partir d'une mince feuille en matière thermoformable.

Des moyens sont prévus pour maintenir la cale de l'invention dans la boîte 1.

A cet effet, la partie 6, supérieure, présente une rainure 7, périphérique, dans laquelle peuvent être engagées les extrémités de volets 8 et 9 articulés le long du bord supérieur 1a de la boîte 1. Selon un mode de réalisation, chacun des volets 8 et 9 est articulé par l'entremise d'un volet intermédiaire 10. Pour fixer la cale, on rabat d'abord les volets 8, puis ceux 9.

Des moyens sont prévus pour verrouiller deux volets adjacents entreeux. A cet effet, les bords 9a des volets 9 présentent une languette 11 susceptible de traverser une ouverture 12 prévue sur le volet 8,adjacent.

La figure 3 montre une boîte dont le couvercle 13 est articulé le long d'un bord de la boîte 1. Dans ce cas, le volet 8 est constitué par l'une des branches d'une pièce auxiliaire, pliée en forme d'U, dont l'autre branche 14 est insérée entre la face correspondante interne de la boîte 1 et le bloc 5. De préférence, la branche 14 s'étend jusqu'au fond 2 deladite boîte.

La partie 6 peut être complétée par un rebord périphérique 15 dont l'extrémité prend appui contre un épaulement périphérique 16 du bloc 5. Ce rebord contribue à augmenter la rigidité de la partie 6.

Bien entendu, la présente invention ne se limite pas aux modes de réalisation décrits et représentés, mais s'étend, au contraire, à toutes variantes de formes matières et dimensions.

C'est ainsi, entre autres, qu'il est possible d'utiliser des pièces auxiliaires avec des boîtes comportant un couvercle amovible.

## Revendications

1. Boîte comportant, intérieurement, une cale de maintien, caractérisée en ce que la cale de maintien est réalisée en deux parties, l'une (5) desdites parties étant constituée par un bloc de polystyrène expansé tandis que l'autre partie (6) est réalisée à partir d'une feuille en matière plastique thermoformable et épouse le relief de la face supérieure de ladite première partie sur laquelle elle repose, des moyens étant prévus pour maintenir les deux parties de la cale dans la boîte (1).

2. Boîte, selon la revendication 1, caractérisée en ce que la partie supérieure (6) présente une rainure périphérique (7) dans laquelle peuvent être engagées les extrémités de volets (8 et 9) articulés le long des bords supérieurs de la boîte.

3. Boîte, selon l'une quelconque des revendications 1 à 2 caractérisée en ce que des moyens sont prévus pour verrouiller entre eux deux volets adjacents.

4. Boîte, selon la revendication 3, caractérisée en ce que des languettes (11) sont prévues sur les côtés des volets (9), chaque languette étant susceptible de traverser une ouverture (12) prévue sur le volet (8) adjacent.

## Claims

1. Box internally comprising a holding shim, wherein the holding shim is formed of two portions, one (5) of said portions being constituted by an expanded polystyrene block, whereas the other portion (6) is embodied from a thermoforming plastic sheet and marries the relief of the upper face of said first portion on which it rests, means being provided to keep the two portions of the shim in the box (1).

2. Box according to claim 1, wherein the upper portion (6) has a peripheral groove in which the ends of flaps (8 and 9) joined along the upper edges of the box are able to be engaged.

3. Box according to claim 1 or 2, wherein means are provided to lock between them two adjacent flaps.

4. Box according to claim 3, wherein tongues (11) are provided on the sides of the flaps (9), each tongue being able to traverse an opening (12) provided on the adjacent flap (8).

## Patentansprüche

1. Schachtel mit einer Stützverkeilung im Inneren, dadurch gekennzeichnet, daß die Stützverkeilung aus zwei Teilen gefertigt ist, deren erstes (5) aus einem Block aus Styropor besteht, während das andere (6) aus einer wärmeverformbaren Kunststoffplatte gefertigt und an das Relief der Oberfläche des ersten Teils angepaßt ist, auf dem die Kunststoffplatte aufliegt, wobei zusätzlich auch Mittel zum Festhalten der Stützverkeilung in der Schachtel (1) vorgesehen sind.

2. Schachtel nach Patentanspruch 1, dadurch gekennzeichnet, daß das obere Teil (6) eine umlaufende Vertiefung (7) aufweist, in der die Endkanten der um die Oberkante der Schachtel umklappbaren Klappen (8 und 9) eingefügt werden können.

3. Schachtel nach Patentanspruch 1 und 2, dadurch gekennzeichnet, daß Mittel vorgesehen sind, mit denen zwei aneinanderstoßende Klappen gegeneinander blockiert werden können.

4. Schachtel nach Patentanspruch 3, dadurch gekennzeichnet, daß an den Seitenkanten der Klappen (9) Laschen (11) vorgesehen sind, wobei jede Lasche in eine entsprechende Öffnung (12) in der daran anstoßenden Klappe (8) eingeführt werden kann.
